# FASCICULE DE BREVET EUROPEEN

(11) **EP 1 882 072 B1**
(45) Date de publication et mention de la délivrance du brevet: **11.05.2016**
(21) Numéro de dépôt: 06754784.4
(22) Date de dépôt: 21.04.2006
(51) Int. Cl.: E05B 9/08, E05B 17/20

(54) **VERROU À ÉLÉMENT DE FIXATION DU ROTOR**
SCHLOSS MIT DREHZYLINDERFESTLEGUNGSELEMENT
LOCK WITH ROTOR FIXING ELEMENT

(30) Priorité: 10.05.2005 FR 0504654
(43) Date de publication de la demande: 30.01.2008
(73) Titulaire: U-Shin France SAS, 94046 Créteil Cedex (FR)
(72) Inventeur: DESARMENIEN, Alain, 94042 Créteil Cedex (FR)
(74) Mandataire: Cabinet Novitech
(86) Numéro de dépôt international: PCT/EP2006/061730
(87) Numéro de publication internationale: WO 2006/122863

(56) Documents cités:
- DE-A1- 4 214 422
- US-A- 2 059 695
- US-A- 2 097 188
- US-A- 3 722 243
- US-A- 4 866 964
- US-A- 5 442 943

## Description

L'invention concerne un verrou classique disposant d'un élément de fixation/ retenue du rotor de sorte que tout enlèvement/enfoncement du rotor est rendu impossible. Cette invention s'applique à tous types de verrous, notamment dans le secteur de l'automobile ou le bâtiment, et est destinée à les rendre inviolables.

Un verrou est composé d'une partie fixe, dénommé stator, et d'une partie mobile, dénommé le rotor, en rotation dans la partie fixe. Le rotor loge classiquement des paillettes qui permettent d'identifier une clé autorisée de manière à condamner/décondamner la serrure.

Lors d'une tentative d'effraction d'une serrure, l'individu cherche à ôter le rotor, ce qui lui donne accès à la tête de l'actionneur de condamnation/décondamnation ce qui lui permet de forcer rapidement la serrure.

Pour éviter l'enlèvement du rotor, il est prévu à l'heure actuelle plusieurs systèmes, éventuellement combinables sur une même serrure :
- une plaquette anti-arrachement rapportée : cette plaquette se fixe sur le stator par poinçonnage et nécessite une goupille pour se fixer efficacement,
- un montage baïonnette du rotor dans le stator : cela consiste en un bout de matière du rotor venant se fixer dans le stator ou le stator intermédiaire de manière à fixer ce dernier au rotor,
- un circlip sur l'embout du rotor : le circlip consiste en une matière plastique circulaire destinée à enserrer et fixer la tête de l'actionneur de condamnation/ décondamnation entre le rotor,
- un jonc de clippage assurant l'arrêt axial du rotor/stator : fonctionne de manière sensiblement identique au circlip.
Des exemples de verrou comprenant un moyen de retenu sont décrits dans les documents US 2097188 A et US 5442943 A.

Malheureusement, ces différentes solutions ne permettent pas de résister longtemps à l'arrachement ou à l'enfoncement du rotor. De plus, dans la solution classique des plaquettes anti-arrachement, il est relativement aisé de les retirer avant de procéder à l'arrachement ou à l'enfoncement du rotor.

La présente invention propose un dispositif, simple et très facile à mettre en place, assurant une inviolabilité accrue de la serrure, c'est-à-dire empêchant l'enfoncement ou l'arrachement du rotor, ce dispositif n'étant plus accessible une fois fixé sur le verrou et ce dernier fixé sur l'ouvrant. De plus, l'invention est beaucoup moins coûteuse que les solutions actuelles.

La présente invention concerne un verrou selon la revendication 1.

Le moyen de retenue est fixé à l'ensemble stator après que l'ensemble rotor et l'ensemble stator ait été monté et fixé entre eux de sorte qu'il est très facile de fixer l'élément de retenue et cette fixation n'a aucune incidence sur les opérations de montage du verrou.

L'ensemble rotor comprend essentiellement le rotor lui-même tandis que l'ensemble stator comprend le stator et éventuellement un stator intermédiaire, dans le cas où le verrou est un verrou débrayable (le rotor est alors débrayable par rapport au stator si une clé non conforme est introduite dans le conduit d'introduction du verrou et actionnée), ainsi que les éléments classiques tels que le ressort de débrayage, l'indexeur et l'entraîneur. D'une manière générale, la présente invention peut s'appliquer à tous types de verrous, qu'ils soient débrayables ou non, sans modifications des éléments qui le compose, à l'exception de la réalisation de logements, ou d'évidements, destinés à accueillir une partie du moyen de retenue.

D'autres particularités de l'invention sont présentées dans la suite :
- l'élément de retenue comprend une pluralité de pattes se logeant dans des évidements, ou logements, du stator.
- l'élément de retenue comprend trois pattes, dont au moins une est munie à son extrémité d'un moyen de clippage. Dans ce cas, idéalement, chacune des pattes de l'élément de retenue comporte un moyen de clippage.
- l'élément de retenue comprend une partie circulaire destinée à venir en appui contre l'ensemble rotor.
- l'élément de retenue est en métal, par exemple en acier.
- le ou les parties de fixation de l'élément de retenue est/sont destinée(s) à venir en place entre le stator et la poignée de l'ouvrant. Le terme " poignée " désigne l'emplacement où vient se fixer le verrou dans l'ouvrant et est constituée d'un logement de dimensions et formes adapté à celle du verrou, ce logement étant défini par deux parois classiquement cylindrique. Les fixations de l'élément de retenue, une fois fixé sur le stator, interdisent le retrait du rotor car les fixations se trouvent placées entre le stator et la ou les parois de la poignée de sorte qu'il est impossible d'atteindre lesdites fixations de l'élément de retenue. Ainsi, une fois fixé sur l'ensemble stator, l'élément de retenue ne peut plus être enlevé, sauf bien sûr à détruire l'ouvrant.

L'invention sera mieux comprise à la lecture de la description qui suit et à la vue des figures qui l'accompagnent. Ces figures montrent: la figure 1 est une vue éclatée d'un verrou débrayable selon l'invention,
- la figure 2 est une vue en coupe du verrou de la figure 1, une fois ce dernier assemblé,
- la figure 3 est une vue en perspective d'un verrou selon l'invention avec l'élément de retenue du rotor sur le point d'être fixé,
- la figure 4 est une vue en perspective du verrou représenté sur la figure 3, une fois l'élément de retenue monté et fixé,
- la figure 5 est une vue de face du verrou représenté sur la figure 4,
- la figure 6 est une vue en coupe du verrou représenté sur les figures 4 et 5.

Dans l'exemple choisi pour illustrer l'invention, le verrou est débrayable, comme cela est visible en particulier sur les figures 1 & 2.

Ce verrou comporte un rotor 1, qui est monté tourillonnant dans un stator intermédiaire 2, ce dernier étant lui-même monté pivotant dans le stator 3, ou corps fixe, du verrou. Le verrou comprend également les éléments essentiels classiques tels que les paillettes 4, les ressorts de paillettes 5, le ressort de débrayage 6, l'indexeur 7, l'entraîneur 8 et le circlip 9.

Le rotor est destiné à être entraîné en rotation à l'aide d'une clé (non représentée) introduite axialement dans le conduit d'introduction 10 à l'intérieur du rotor.

L'extrémité axiale avant du rotor 11, c'est-à-dire l'extrémité opposé à l'entrée du conduit d'introduction de la clé, est destinée à coopérer avec un sous-ensemble cardan 12 pour autoriser la condamnation et la décondamnation d'un ouvrant du véhicule.

Les éléments classiques relatifs au verrou et à son mode s'assemblage ne faisant pas partie de la présente invention ne seront pas décrits plus en détail.

La particularité de l'invention réside dans l'élément de retenue 13 de l'ensemble rotor.

Comme présenté sur les figures 1 & 3, l'élément de retenue 13 a une forme de type tabouret comprenant un partie circulaire évidé en son centre 14 et comprenant une pluralité de pattes 15, ici trois, dont au moins une est munie à son extrémité d'un moyen de clippage 16.

L'élément de retenue est généralement une pièce en métal, ici en acier. Il pourrait tout à fait être réalisé en matière plastique dure ou en céramique.

On se réfère maintenant aux figures 3,4 & 5.

Une fois les éléments du verrou assemblés c'est-à-dire l'ensemble rotor 1, 4, 5, 10, 11 et l'ensemble stator 2, 3, 6, 7, 8 monté et fixés entre eux, l'élément de retenue 13 vient, au moyen de ces pattes 15, se fixer par clippage dans des évidements du stator 3.

La fixation de l'élément de retenue 13 sur l'ensemble stator 3 est assuré par un moyen de clippage 16, présent à l'extrémité d'au moins une des pattes 15 de l'élément de retenue 13, et coopérant avec un évidement, ou une encoche, du stator 3.

Le clippage se produit lorsque l'élément de retenue 13, vient en butée sur les parois de l'ensemble stator/rotor ; la partie circulaire 14 de 1 élément de retenue 13, venant quant à elle en appui contre le rotor 1, plus précisément contre la face externe du rotor 1.

En se référant à la figure 6, l'ensemble verrou associé à l'élément de retenue est fixé classiquement sur la tôle 17 de l'ouvrant du véhicule en l'enfichant dans la poignée 18, constituée par un logement, aux dimensions et formes adaptés à celles du verrou, classiquement deux parois cylindriques.

Dans cette configuration, l'élément de retenue 13 dont la/les fixation(s) 15, 16 se trouve(nt) entre le stator 3, c'est-à-dire les faces latérales externes du stator 3, et les parois internes de la poignée 18, ne peut plus être enlevé puisque cette ou ces fixation(s) 15, 16 n'est/ne sont pas accessibles de l'extérieur.

Il en résulte également, du fait de son maintien par l'élément de retenue 13, que le rotor 1 ne peut plus être arraché pour permettre à un individu d'accéder à la tête d'actionneur de condamnation/décondamnation, sauf bien sûr à détruire l'ouvrant.

## Revendications

1. Verrou à monter sur un ouvrant, comportant un ensemble rotor (1, 4, 5, 10, 11) et un ensemble stator (2, 3, 6, 7, 8), ledit ensemble rotor étant relié à un actionneur de condamnation/décondamnation (12) pour autoriser la condamnation/décondamnation lorsqu'une clé conforme est introduite dans le verrou, comprenant un élément de retenue (13) de l'ensemble rotor, ledit élément de retenue étant fixé sur l'ensemble stator (2, 3, 6, 7, 8), ledit élément de retenue (13) comprenant une partie circulaire (14)évidée en son centre venant en appui contre l'ensemble rotor (1, 4, 5, 10, 11) et une pluralité de pattes (15, 16), **caractérisé en ce que** ledit élément de retenue est fixé par clippage sur l'ensemble stator (2, 3, 6, 7, 8), et **en ce que** au moins une des pattes (15, 16) est munie à son extrémité d'un moyen de clippage (16).

2. Verrou selon la revendication 1, **caractérisé en ce que** les pattes (15) se logent dans des évidements, ou logements, du stator (3).

3. Verrou selon l'une quelconque des revendications précédentes, **caractérisé en ce que** l'élément de retenue (13) comprend trois pattes (15).

4. Verrou selon l'une des revendications précédentes, **caractérisé en ce que** chacune des pattes de l'élément de retenue (13) comporte un moyen de clippage (16).

5. Verrou selon l'une quelconque des revendications précédentes, **caractérisé en ce que** l'élément de retenue (13) est en métal.

6. Verrou selon l'une quelconque des revendications 1 à 5, **caractérisé en ce que** l'élément de retenue (13) est en matière plastique dure.

7. Verrou selon l'une quelconque des revendications 1 à 5, **caractérisé en ce que** l'élément de retenue (13) est en céramique.

8. Verrou selon l'une quelconque des revendications précédentes, **caractérisé en ce que** les parties de fixation (15, 16) de l'élément de retenue (13) est/sont destinée(s) à venir en place entre le stator (3) et la poignée (18)

## Patentansprüche

1. Sperren für die Montage auf einem Dach, umfassend eine Rotoranordnung (1, 4, 5, 10, 11) und einer Statoranordnung (2, 3, 6, 7, 8), wobei der Rotor zum Verriegeln / Entriegeln mit einem Aktuator verbunden ist, (12), um das Verriegeln / Entriegeln zu ermöglichen, wenn ein korrekter Schlüssel in das Schloss eingeführt wird, ein Halteelement (13) der Rotorbaugruppe , wobei das Halteelement an der Statoranordnung befestigt ist (2, 3, 6, 7, 8), wobei der Halter (13) mit einem kreisförmigen Abschnitt (14) an seinem Mittellager gegen den Rotor ausgespart (1, 4, 5, 10, 11) und eine Mehrzahl von Laschen ( 15, 16), daß das Rückhalteelement **gekennzeichnet ist durch** Aufschnappen der Statoranordnung befestigt (2, 3, 6, 7, 8) ist, und daß mindestens einer der Schenkel (15, 16) vorgesehen ist an seinem Ende mit einem Clipping-Mittel (16).

2. Schloß nach Anspruch 1, **dadurch gekennzeichnet, daß** die Nasen (15) in Vertiefungen untergebracht ist, oder das Gehäuse, der Stator (3).

3. Schloß nach einem der vorhergehenden Ansprüche, **dadurch gekennzeichnet, dass** das Halteelement (13) drei Schenkel (15).

4. Schloß nach einem der vorhergehenden Ansprüche, **dadurch gekennzeichnet, daß** jeder der Schenkel des Halteelements (13) eine Abschneideeinrichtung (16) aufweist.

5. Schloß nach einem der vorhergehenden Ansprüche, **dadurch gekennzeichnet, dass** das Halteelement (13) Metall ist.

6. Schloß nach einem der Ansprüche 1 bis 5, **dadurch gekennzeichnet, dass** das Halteelement (13) aus hartem Kunststoff.

7. Schloß nach einem der Ansprüche 1 bis 5, **dadurch gekennzeichnet, dass** das Halteelement (13) Keramik ist.

8. Schloss nach einem der vorhergehenden Ansprüche, **dadurch gekennzeichnet, daß** die Befestigungsabschnitte (15, 16) des Halteelements (13) ist / sind, bestimmt (n) kommen zwischen dem Stator (3) und der Griff (18).

## Claims

1. Lock for mounting on a roof, comprising a rotor assembly (1, 4, 5, 10, 11) and a stator assembly (2, 3, 6, 7, 8), said rotor being connected to an actuator for locking / unlocking (12) to allow the locking / unlocking when a correct key is introduced into the lock, comprising a retaining element (13) of the rotor assembly, said retainer member being fixed to the stator assembly (2, 3, 6, 7, 8), said retainer (13) including a circular portion (14) recessed at its center bearing against the rotor (1, 4, 5, 10, 11) and a plurality of tabs ( 15, 16), **characterized in that** said retaining member is fixed by clipping on the stator assembly (2, 3, 6, 7, 8), and **in that** at least one of the legs (15, 16) is provided at its end with a clipping means (16).

2. A lock according to claim 1, **characterized in that** the lugs (15) are housed in recesses, or housing, the stator (3).

3. Lock according to any one of the preceding claims, **characterized in that** the retaining element (13) comprises three legs (15).

4. Lock according to one of the preceding claims, **characterized in that** each of the legs of the retaining element (13) comprises a clipping means (16).

5. Lock according to any one of the preceding claims, **characterized in that** the retaining element (13) is metal.

6. A lock according to any one of claims 1 to 5, **characterized in that** the retaining element (13) is made of hard plastic.

7. A lock according to any one of claims 1 to 5, **characterized in that** the retaining element (13) is ceramic.

8. Lock according to any one of the preceding claims, **characterized in that** the fastening portions (15, 16) of the retaining element (13) is / are intended (s) coming up between the stator (3) and the handle (18).
